# EUROPÄISCHE PATENTSCHRIFT

(11) **EP 4 301 308 B1**
(45) Veröffentlichungstag und Bekanntmachung des Hinweises auf die Patenterteilung: **25.12.2024**
(21) Anmeldenummer: 22710546.7
(22) Anmeldetag: 01.03.2022
(51) Int. Cl.: A61G 1/04

(54) **FORMSTABILER AUFSATZ/ABDECKUNG FÜR EINE PATIENTENLIEGE**
DIMENSIONALLY STABLE TOP/COVER FOR A PATIENT CARRIER
ENVELOPPE/HOUSSE STABLE AU PLAN DIMENSIONNEL POUR LIT DE TRANSPORT DE PATIENT

(30) Priorität: 04.03.2021 DE 102021105241
(43) Veröffentlichungstag der Anmeldung: 10.01.2024
(73) Patentinhaber: StarMed GmbH, 88719 Stetten (DE)
(72) Erfinder: STERN, René, 88719 Stetten (DE)
(74) Vertreter: DREISS Patentanwälte PartG mbB
(86) Internationale Anmeldenummer: PCT/EP2022/055083
(87) Internationale Veröffentlichungsnummer: WO 2022/184679

(56) Entgegenhaltungen:
- CN-A- 110 522 571
- CN-A- 111 134 971
- DE-U1- 202006 002 490
- US-A- 4 819 925

## Beschreibung

Die Erfindung betrifft einen Aufsatz/eine Abdeckung zum Aufsetzen auf eine, insbesondere mobile, Patientenliege, mit den Merkmalen des Oberbegriffs des Anspruchs 1, eine Patientenliege mit einem entsprechenden Aufsatz mit Merkmalen des ersten nebengeordneten Anspruchs und eine Patientenliege mit einem entsprechenden Aufsatz und einer formstabilen Patiententrage mit Merkmalen des zweiten nebengeordneten Anspruchs.

Beim Transport und während der medizinischen ErstVersorgung und/oder Behandlung einer verwundeten Person (nachfolgend als Patient bezeichnet) werden üblicherweise Patientenliegen oder Tragen eingesetzt. Zur sprachlichen Vereinfachung werden im Zusammenhangmit der Erfindung die Begriffe "Trage" und "Patentenliege" synonym gebraucht.

Um den Patienten zu transportieren oder zu versorgen, wird der Patient auf einer Liegefläche der Patiententrage oder - liege positioniert. Wenn der Patienten eine Verletzung erlitten hat und stark blutet, wird die Patientenliege durch Blut, andere Körperflüssigkeiten und/oder dem Patienten zugeführte Flüssigkeiten (z. B. Infusionen) verunreinigt.

An modernen Patientenliegen oder -tragen sind oftmals medizinische Gerätschaften, Monitoring-Systeme und anderes mehr angebracht. Dazu gehören verschiedene Schläuche und elektrische Leitungen, die natürlich vor jedem Einsatz gründlich gereinigt und teilweise sterilisiert werden müssen. Diese Reinigung und Sterilisation ist sehr zeitaufwändig und kostenintensiv, wenn diese Gerätschaften bei einem Einsatz durch die oben genannten Flüssigkeiten verunreinigt werden.

Die DE 20 2006 002 490 U1 offenbart eine Transportliege für Patienten mit einem fahrbaren Untergestell und einer Liegefläche. Dabei kann die Liegefläche als flüssigkeitsdichte Wanne ausgebildet sein und/oder ein Auffangbehältnis für Flüssigkeiten bilden.

Aus der CN 110 522 571 B ist eine in der Länge einstellbare Transportliege bekannt. Sie umfasst unter anderem einen Rahmen und einklappbare Räder.

Aus der CN 111 134 971 A ist eine Transporteinrichtung bekannt, die dazu dient Patienten in einen Computertomographen zu transportieren. Das Dokument US4819925 offenbart einen Aufsatz für eine Patientenliege mit allen technischen Merkmalen des Oberbegriffs von Anspruch 1.

Aufgabe der vorliegenden Erfindung ist es, die bekannten Transportliegen mit Blick auf die möglichen Einsatzbereiche und Flexibilität weiterzuentwickeln.

Insbesondere sollen Verschmutzungen der Patientenliege und/oder der an ihr angebrachten medizinischen Gerätschaften verhindert oder zumindest minimiert werden und/oder die Reinigung und Sterilisation nach einem Einsatz der Trage vereinfacht werden. Diese Aufgabe wird erfindungsgemäß durch einen Aufsatz zum Aufsetzen auf eine, insbesondere mobile, Patientenliege, mit den Merkmalen des Anspruchs 1 gelöst. Der erfindungsgemäße Aufsatz weist eine Oberseite und eine Unterseite auf, wobei die Oberseite mindestens eine wannenförmige Vertiefung mit einem Boden aufweist.

Erfindungsgemäß ist vorgesehen, dass an den Längsseiten des Aufsatzes Seitenwände ausgebildet sind, dass, ausgehend von dem Boden, sich ein erster Bereich der Seitenwände nach oben erstreckt und die wannenförmige Vertiefung seitlich begrenzt, dass ein zweiter Bereich der Seitenwände über den Boden hinaus nach unten ragt, und dass eine lichte Weite zwischen den zweiten Bereichen der Seitenwände größer ist als eine Breite B einer Patientenliege, eines Kliniktransporters und/oder einer NATO-Trage.

Durch diese geometrische Konstellation ist es möglich, den Aufsatz auf eine Patientenliege, einen Kliniktransporter oder eine NATO-Trage aufzusetzen. Durch die nach unten überstehenden zweiten Bereiche der Seitenwände ist ein Formschluss zwischen der Liege bzw. dem Transporter oder einer Trage und dem erfindungsgemäßen Aufsatz gegeben. Dies bedeutet, dass der Aufsatz nicht von der Liege herunterrutschen kann. Andererseits überdeckt der Aufsatz die Liege, den Kliniktransporter oder die Trage, so dass diese vor Verschmutzungen durch Blut, Urin oder Infusionsflüssigkeiten geschützt sind.

Die relativ große Bauhöhe der Seitenwände, die sich aus dem ersten Bereich und dem zweiten Bereich zusammensetzt, gibt dem erfindungsgemäßen Aufsatz gleichzeitig eine hohe Biegesteifigkeit, weil der Aufsatz im Querschnitt ähnlich wie eine Doppel-T-Träger ausgebildet ist.

In weiterer vorteilhafter Ausgestaltung sind an den Stirnseiten der mindestens einen wannenförmigen Vertiefung Stirnwände ausgebildet, wobei ein erster Bereich der Stirnwände sich von dem Boden ausgehend nach oben erstreckt und die wannenförmige Vertiefung begrenzt, wobei ein zweiter Bereich der Stirnwände über den Boden hinaus nach unten ragt und eine lichte Weite zwischen den zweiten Bereichen der Stirnwände größer ist als eine Länge der Patientenliege oder eines Kliniktransporters. Dadurch kann auch in axialer Richtung ein Formschluss zwischen dem Aufsatz und der Liege bzw. dem Kliniktransporter hergestellt werden. Infolgedessen kann auch in dieser Richtung der Aufsatz nicht ungewollter Weise von dem ihn tragenden Kliniktransporter oder der Patientenliege herunterrutschen.

Darüber hinaus haben die Seitenwände bzw. die zweiten Bereiche der Seitenwände sowohl bei den Stirnwänden als auch bei den Seitenwänden die Aufgabe, die darunter befindlichen Kliniktransporter oder Patientenliege vor Verschmutzungen zu schützen. Dies wird naturgemäß bei umlaufenden Seiten- und Stirnwänden in besonders wirkungsvoller Weise erreicht.

Die Höhe der zweiten Bereiche kann entsprechend der Bauhöhe des Kliniktransporters bzw. der Auflagefläche des Kliniktransporters bzw. der Patientenliege gewählt werden.

Die wannenförmige Vertiefung auf der Oberseite des erfindungsgemäßen Aufsatzes sorgt dafür, dass die meisten Flüssigkeiten in dieser Wanne gesammelt werden. Wenn es doch dazu kommen sollte, dass etwas Flüssigkeit über die wannenförmige Vertiefung hinaus an den Seitenwänden herunterläuft, ist in es vorteilhaft, wenn an den Unterkanten der Seitenwände und/oder der Stirnwände Tropfkanten ausgebildet sind. Diese Tropfkanten verhindern ein Heruntertropfen der Flüssigkeit auf den Boden.

An der Oberseite des Aufsatzes sind in erfindungsgemäßer Weiterbildung mindestens zwei oder auch mehr Stege angeordnet, wobei sich mindestens zwei Stege zwischen den Seitenwänden erstrecken und als Auflage für ein Trauma-Transfer-Board dienen. Dadurch ist es möglich, einen schwer verletzten Patienten, der auf einem Trauma-Transfer-Board liegt und dort fixiert wurde, zusammen mit dem Trauma-Transfer-Board auf den erfindungsgemäßen Aufsatz zu legen, ohne ihn vorher umzulagern. Das erleichtert die Erstversorgung einer schwer verletzten Person. Außerdem wird die Behandlungszeit verkürzt.

Um sicherzustellen, dass das Trauma-Transfer-Board mit dem darauf befindlichen verletzten Patienten sich nicht relativ zu dem erfindungsgemäßen Aufsatz verschieben kann, sind an den Stegen Verriegelungsmittel zum Fixieren eines Trauma-Transfer-Boards angeordnet. Diese Verriegelungsmittel können verdrehbare Rastnasen sein, sie können als Bajonettverschluss oder auch als Schraubverbindung ausgeführt sein.

Wichtig ist, dass sie schnell geöffnet bzw. verriegelt werden können und auch leicht zu reinigen sind. Diese Voraussetzungen erfüllen Bajonettverschlüsse, aber auch schwenkbare Verriegelungshebel.

Damit der erfindungsgemäße Aufsatz auch medizinische Geräte halten oder tragen kann, sind bevorzugt an den Seitenwänden Öffnungen, wie zum Beispiel Befestigungsbohrungen, zum Anbringen von medizinischen Gerätschaften vorgesehen. Diese Öffnungen können selbstverständlich auch an den Stirnwänden vorhanden sein. Durch diese Öffnungen können auch Schläuche oder Kabel von dem Kliniktransporter oder einem unterhalb des Aufsatzes befindlichen medizinischen Geräts durchgeführt und zum Patienten geführt werden.

Es ist auch möglich, dass an den Seitenwänden und/oder den Stirnwänden Schienen, Haken oder Klemmen zum Anbringen von medizinischen Gerätschaften vorgesehen sind. Zum Beispiel können Infusionsbeutel an solche Haken angehängt werden. Es können an den Schienen oder Klemmen ein Infusionsmast, Schlauchhalterungen und Schlauchführungen, Auffanggeräte für Blut oder Urin, sowie ein Monitorarm für medizinische Geräte angeordnet werden. Nach dem Einsatz können all diese Geräte ohne Weiteres wieder von dem Aufsatz entfernt werden. Der Aufsatz kann dann sehr gut und einfach gereinigt werden und die medizinischen Geräte und die Schläuche können für sich gesondert auch relativ einfach gereinigt und sterilisiert werden.

Um den Aufsatz, sei es mit oder ohne Patienten, anheben und versetzen zu können, ist es bevorzugt, wenn an den zweiten Bereichen der Seitenwände und/oder der Stirnwände Grifflöcher ausgespart sind. Diese Grifflöcher sind bevorzugt im Bereich der beiden Enden des Aufsatzes angebracht, so dass zwei Personen jeweils in die Grifflöcher am Ende des Aufsatzes eingreifen können und den Aufsatz mit oder ohne Patient anheben und an einem anderen Ort wieder absetzen können. Grifflöcher sind oftmals vorteilhafter als Griffe, da die Griffe schwieriger zu reinigen sind. Die Grifflöcher führen dazu, dass beim Anheben des Aufsatzes die Gewichtskraft direkt von den Seitenwänden auf die Hände der Personen übertragen werden, welche den Aufsatz anheben.

Wenn an den Seitenwänden Tragegriffe angeschraubt sind, dann entsteht beim Anheben des Aufsatzes ein Biegemoment, das die Seitenwände zusätzlich zur Gewichtkraft von Aufsatz und Patient belastet. Daher ist die Beanspruchung der Seitenwände durch Grifflöcher geringer, als wenn im Bereich der zweiten Bereiche der Seitenwände Griffe angeschraubt werden.

In weiterer vorteilhafter Ausgestaltung der Erfindung ist vorgesehen, dass die zweiten Bereiche der Stirnwände Aussparungen aufweisen. Diese Aussparungen sind bevorzugt so dimensioniert und positioniert, dass die Tragegriffe einer NATO-Trage oder einer anderen Trage in axialer Richtung über den Aufsatz hinausragen können. Dann nämlich ist es ohne weiteres möglich, den Aufsatz auch auf einer herkömmlichen Trage aufzusetzen und den Patienten, der auf dem Aufsatz gelagert ist, mit Hilfe dieser Trage zu transportieren.

Der erfindungsgemäße Aufsatz besteht bevorzugt aus Kunststoff, insbesondere aus faserverstärktem Kunststoff. Es ist also möglich, aus einem plattenförmigen faserverstärkten thermoplastischen Kunststoffmaterial durch einen Umformprozess den erfindungsgemäßen Aufsatz herzustellen. Alternativ ist es auch möglich, den Aufsatz aus einem duroplastischen Kunststoffmaterial mit einer Fasermatrix durch Laminieren in eine entsprechende Negativform herzustellen. Beide Verfahren sind fertigungstechnisch gut zu beherrschen.

Das Verfahren mit einem Umformprozess aus einem plattenförmigen Material erfordert höhere Werkzeugkosten und ist dafür besser automatisierbar. Die Herstellung durch Laminieren mit einem duroplastischen Kunststoff ist für kleinere Stückzahlen besser geeignet, da die Negativform kostengünstiger hergestellt werden kann.

Alternativ dazu ist es auch möglich, durch einen Umformprozess aus einer Blechplatte, z.B. aus Edelstahl oder Aluminium, den erfindungsgemäßen Aufsatz herzustellen.

Die Öffnungen und Aussparungen werden dann in weiteren Fertigungsschritten, beispielsweise durch Laserschneiden, aus den zweiten Bereichen der Seitenwände bzw. der Stirnwände herausgearbeitet. Bei allen Ausführungsformen können die Haken, Schienen und dergleichen, durch Schrauben oder Niete mit den Seitenwänden des Aufsatzes verbunden werden.

Weitere Vorteile und vorteilhafte Ausgestaltungen der Erfindung sind der nachfolgenden Zeichnung, deren Beschreibung und den Patentansprüchen entnehmbar. Alle in der Zeichnung, deren Beschreibung und den Patentansprüchen offenbarten Merkmale können sowohl einzeln als auch in beliebiger Kombination miteinander erfindungswesentlich sein.

### Zeichnung

### Es zeigen:

- Figur 1: eine isometrische Darstellung eines Ausführungsbeispiels eines zweiteiligen Aufsatzes;
- Figur 2: eine Seitenansicht eines einteiligen erfindungsgemäßen Aufsatzes;
- Figur 3: einen Querschnitt durch ein Ausführungsbeispiel eines erfindungsgemäßen Aufsatzes;
- Figur 4 und 5: Isometrien weiterer Ausführungsbeispiele erfindungsgemäßer Aufsätze;
- Figur 6 und 7: einen erfindungsgemäßen Aufsatz, der mit medizinischen Geräten ausgerüstet ist, und einen Patienten auf einem Trauma-Transfer-Board;
- Figur 8 und 9: ein weiteres Ausführungsbeispiel eines Aufsatzes mit Trauma-Transfer-Board in zwei verschiedenen Positionen;
- Figur 10 und 11: den erfindungsgemäßen Aufsatz oberhalb eines Kliniktransporters in Zusammenwirken mit einem Kliniktransporter;
- Figur 12: einen erfindungsgemäßen Aufsatz, der auf zwei Böcken abgestellt ist; sowie
- Figur 13 und 14: den erfindungsgemäßen Aufsatz zusammen mit einer Trage.

In der Figur 1 ist eine Isometrie eines ersten Ausführungsbeispiels eines erfindungsgemäßen Aufsatzes 1 dargestellt. Dieses erste Ausführungsbeispiel ist zweiteilig ausgebildet. Es besteht aus einer oberen Hälfte und einer unteren Hälfte, die bei diesem Ausführungsbeispiel baugleich sind. Der Aufsatz 1 umfasst eine Oberseite und eine in der Figur 1 nicht sichtbare Unterseite. An der Oberseite sind mehrere wannenförmige Vertiefungen 3 ausgebildet. Ein Boden der wannenförmigen Vertiefung ist mit dem Bezugszeichen 5 gekennzeichnet. Der Boden 5 begrenzt Seitenwände 7 und Stirnwände 9.

Wenn im Zusammenhang mit der Erfindung von Oberseite und Unterseite gesprochen wird, und die Begriffe oben und unten verwandt werden, dann ist dabei jeweils die normale Gebrauchslage des Aufsatzes gemeint. In allen Figuren ist der Aufsatz in seiner normalen Position dargestellt, d.h. die Oberseite ist oben und die Unterseite ist unten.

Aus der Zusammenschau der Figuren 1 bis 3 ist gut zu erkennen, dass die Seitenwände 7 bzw. die Stirnwände 9 nach oben etwas über den Boden 5 hinausragen, so dass sie einen umlaufenden Rand bilden, der die Vertiefung 3 begrenzt.

Die wannenförmige Vertiefung 3 dient zum Sammeln von Flüssigkeiten (Blut, Urin, Infusionsflüssigkeiten und anderen Flüssigkeiten), die bei der medizinischen Erstversorgung eines schwer verletzten Patienten anfallen. Der Patient ist in diesen Figuren nicht dargestellt. In der Figur 2 ist eine Seitenansicht eines Aufsatzes 1 dargestellt, der einteilig ausgeführt ist. Ansonsten ist der Aufbau der Ausführungsbeispiele gemäß Figuren 1 und 2 gleich. In der Figur 1 ist gut zu erkennen, dass an der Oberseite des Aufsatzes 1 zwei Stege 11 ausgebildet sind. Diese Stege 11 unterteilen die wannenförmige Vertiefung 3 in mehrere Vertiefungen 3.

Die Stege 11 bilden ein Auflager für ein Trauma-Transfer-Board (nicht dargestellt in Figur 1 und 2) sein. Darüber hinaus versteifen die Stege 11 den Aufsatz 1, dort wo die Gewichtskräfte von dem Trauma-Transfer-Board in die Auflage 1 eingeleitet werden. In der Seitenansicht gemäß Figur 2 sind die Stege auch zeichnerisch angedeutet.

Die Figur 3 zeigt einen Querschnitt durch ein weiteres Ausführungsbeispiel eines erfindungsgemäßen Aufsatzes 1. Anhand dieses Querschnitts sind strukturelle Merkmale des Aufsatzes 1 gut zu erkennen. Es ist zum einen zu erkennen, dass sich die Seitenwände 7 in einen ersten Bereich, der sich oberhalb des Bodens 5 befindet, und einen zweiten Bereich 15, der sich unterhalb des Bodens befindet, gedanklich unterteilen lassen. Der erste Bereich 13 ragt nach oben über den Boden 5 der wannenförmigen Vertiefung heraus und begrenzt somit seitlich die wannenförmige Vertiefung. Entsprechendes gilt für die ersten Bereiche 17 der Stirnwände 9.

Unterhalb des Bodens 5 sind zweite Bereiche 15 der Seitenwand 7 gut zu erkennen. Diese zweiten Bereiche schützen eine unter ihr befindliche Patientenliege oder einen Kliniktransporter oder eine Bahre vor Verschmutzungen. Gleichzeitig verhindern sie auch ein seitliches Herabrutschen oder Verrutschen des Aufsatzes 1 relativ zu der Patientenliege, einem Kliniktransporter oder einer Bahre. Zu diesem Zweck ist es hilfreich, wenn eine lichte Weite W zwischen den zweiten Bereichen 15 der Seitenwände 7 größer ist als eine Breite B einer Trage, einer Patientenliege oder der Auflagefläche eines Kliniktransporters.

Entsprechendes gilt auch für die Stirnseiten 9. Auch sie weisen zweite Bereiche (nicht sichtbar in Figur 3) auf, die nach unten über den Boden 5 des Aufsatzes 1 hinausragen. In der Regel ist der Abstand zwischen den zweiten Bereichen der Stirnwände 9 größer als die Länge einer Auflagefläche eines Kliniktransporters oder einer Patientenliege.

In der Figur 3 ist auch gut zu erkennen, dass die Unterkanten der zweiten Bereiche 15 als Tropfkante 19 ausgebildet sind. In dieser "L"-förmigen Tropfkante 19 können kleinere Mengen von Flüssigkeit gesammelt werden, die über die Seitenwand oder die Stirnwand aus der wannenförmigen Vertiefung herauslaufen. Wenn dieses Speichervolumen der Tropfkanten 19 gefüllt ist, dann läuft die Flüssigkeit über die Tropfkante 19 und tropft dann an dem äußersten Bereich der Tropfkante auf den Boden, ohne die unter dem Aufsatz 1 befindliche Patientenliege oder einen Kliniktransporter zu verschmutzen.

In den Figuren 4 und 5 sind weitere Ausführungsbeispiele einteiliger erfindungsgemäßer Aufsätze dargestellt. Die Oberseite dieser Aufsätze 1 entspricht weitgehend den in den Figuren 1 und 2 dargestellten Ausführungsbeispielen. Bei dem Ausführungsbeispiel gemäß Figur 4 sind an den zweiten Bereichen der Seitenwände 7 Grifflöcher 21 vorhanden. Bei dem Ausführungsbeispiel gemäß Figur 5 ist an den Stirnwänden 9 jeweils eine große Aussparung vorhanden, diese Aussparung 23 ermöglicht es, den erfindungsgemäßen Aufsatz auf einer NATO-Bahre aufzusetzen, wie dies beispielsweise in den Figuren 13 und 14 dargestellt ist.

Bei dem Ausführungsbeispiel gemäß Figur 5 sind die Stirnwände 9 und die Seitenwände 7 durchgängig ausgebildet. An den Stirnwänden 9 sind zwei Handgriffe 25 angeordnet. Sie ermöglichen es, den Aufsatz 1 anzuheben.

Des Weiteren sind an den Seitenwänden 7 Schienen 27, Haken 29 und andere Befestigungsmittel (ohne Bezugszeichen) angeordnet. An diesen Befestigungsmitteln können medizinische Geräte, aber auch Beutel mit Infusionslösungen oder Sammelbeutel zum Sammeln von Blut oder Urin angehängt werden. Die Befestigungsmittel sind mit dem Bezugszeichen 27 gekennzeichnet. Unabhängig davon, ob es sich um Schienen, Haken oder andere Befestigungsmittel handelt.

In den Figuren 6 und 7 ist ein weiteres Ausführungsbeispiel eines erfindungsgemäßen Aufsatzes 1 dargestellt. Bei diesem Aufsatz 1 ist an der einen Stirnwand ein Monotorarm 29 angeordnet. Dieser Monitorarm 29 ist drehbar und ermöglicht es, verschiedene Geräte, insbesondere Monitore, aufzunehmen. Bevorzugt ist der Monitorarm 29 höhenverstellbar, so dass das Display des Monitors 31 für die behandelnden Personen in der optimalen Höhe eingestellt werden kann.

An den Befestigungsmitteln 27 sind Beutel und Gerätschaften (ohne Bezugszeichen) beispielhaft eingehängt. Über dem Aufsatz 1 befindet sich ein Patient auf einem Trauma-Transfer-Board 33. Dieses Trauma-Transfer-Board 33 kann, wie in der Figur 7 dargestellt, auf die Auflage 1, genauer gesagt, auf die Stege 11 des Aufsatzes 1, abgesenkt werden und dort mit Verriegelungsmitteln 35 befestigt und gesichert werden.

In den Figuren 8 und 9 ist ein weiteres Ausführungsbeispiel eines erfindungsgemäßen Aufsatzes 1 dargestellt. In der Dabei ist einmal ein Trauma-Transfer-Board 33 oberhalb des Aufsatzes dargestellt. In der Figur 9 befindet sich das Trauma-Transfer-Board 33 auf dem Aufsatz 1; d. h. es liegt auf dem Aufsatz 1 auf.

Anhand der Figuren 8 und 9 wird auch deutlich, dass die Außenkontur des Aufsatzes 1 nicht rechteckig sein muss, sondern ein Kopfteil (links oben in den Figuren 8 und 9) und ein Fußteil ausgebildet sein kann. Des Weiteren ist auch gut zu erkennen, dass die Stege 11 nicht nur quer zur Längsachse des Aufsatzes 1 verlaufen können, sondern auch eine kreuzartige Struktur mit Stegen 11, die in Längsrichtung verlaufen, ausgebildet sein kann.

Die Figur 10 zeigt das Ausführungsbeispiel gemäß Figuren 6 und 7 oberhalb eines Kliniktransporters (ohne Bezugszeichen). In der Figur 11 ist der Aufsatz auf der Auflagefläche des Kliniktransporters aufgelegt.

Die Figur 12 zeigt, dass der formstabile und biegesteife Aufsatz 1 auch ohne weiteren Unterbau auf zwei Lagerböcken abgestellt werden kann.

In den Figuren 13 und 14 ist dargestellt, wie ein Aufsatz gemäß Figur 4 auf einer NATO-Trage 41 aufgesetzt werden kann. Durch die Aussparungen 23 an der Stirnseite des Aufsatzes können die Griffe der Bahre bzw. der NATO-Trage 41 über die Stirnwände hinausragen.

### Bezugszeichenliste

1 Aufsatz
3 Vertiefung
5 Boden der Vertiefung
7 Seitenwand
9 Stirnwand
11 Steg
13 erster Bereich der Seitenwand
15 zweiter Bereich der Seitenwand
17 erster Bereich der Stirnwand
18 zweiter Bereich der Stirnwand
19 Tropfkante
21 Griffloch
23 Aussparung an der Stirnwand
25 Griff
27 Befestigungsmittel
29 Monitorarm
31 Monitor
33 Trauma-Transfer-Board
35 Verriegelungsmittel
37 Kliniktransporter
39 Lagerbock
41 NATO-Trage

## Patentansprüche

1. Aufsatz für eine mobile Patientenliege, eine Trage oder einen Kliniktransporter, wobei der Aufsatz (1) eine Oberseite und eine Unterseite aufweist, und wobei die Oberseite mindestens eine wannenförmige Vertiefung (3) mit einem Boden (5) aufweist,
**dadurch gekennzeichnet, dass**
an den Längsseiten des Aufsatzes (1) Seitenwände (7) ausgebildet sind, dass ein erster Bereich (13) der Seitenwände (7) sich ausgehend von dem Boden (5) nach oben erstreckt und die wannenförmige Vertiefung (3) begrenzt, dass ein zweiter Bereich (15) der Seitenwände (7) über den Boden (5) hinaus nach unten ragt, und dass eine lichte Weite (W) zwischen den zweiten Bereichen (15) der Seitenwände (7) größer ist als eine Breite (B) einer Patientenliege, eines Kliniktransporters (37) und/oder oder einer Trage (41) .

2. Aufsatz nach Anspruch 1, **dadurch gekennzeichnet, dass** an den Stirnseiten der mindestens einen wannenförmigen Vertiefung (3) Stirnwände (9) ausgebildet sind, dass ein erster Bereich (17) der Stirnwände (9) sich von dem Boden (5) ausgehend nach oben erstreckt und die wannenförmige Vertiefung (3) begrenzt, dass ein zweiter Bereich (18) der Stirnwände (9) über den Boden (3) hinaus nach unten ragt, und dass eine lichte Weite (L) zwischen den zweiten Bereichen (18) der Stirnwände (9) größer ist als eine Länge (L) einer Trage (41) oder eines Kliniktransporters (37).

3. Aufsatz nach Anspruch 1 oder 2, **dadurch gekennzeichnet, dass** an den Seitenwänden (7) und/oder den Stirnwänden (9) Tropfkanten (19) ausgebildet sind.

4. Aufsatz nach einem der vorhergehenden Ansprüche, **dadurch gekennzeichnet, dass** an der Oberseite mindestens zwei Stege (11) angeordnet sind, dass sich die Stege (11) zwischen den Seitenwänden (7) erstrecken und als Auflager für ein Trauma-Transfer-Board (33) dienen.

5. Aufsatz nach Anspruch 4, **dadurch gekennzeichnet, dass** an den Stegen (11) Verriegelungsmittel (35) zum Fixieren eines für ein Trauma-Transfer-Boards (33) angeordnet sind.

6. Aufsatz nach einem der vorhergehenden Ansprüche, **dadurch gekennzeichnet, dass** an zweiten Bereichen (15, 18) der Seitenwände (7) und/oder der Stirnwände (9) Befestigungsmittel (27) zum Anbringen von medizinischen Geräten vorgesehen sind.

7. Aufsatz nach einem der vorhergehenden Ansprüche, **dadurch gekennzeichnet, dass** an zweiten Bereichen (15, 18) der Seitenwände (7) und/oder der Stirnwände (9) Schienen, Haken und/oder Klemmen zum Anbringen von medizinischen Gerätschaften vorgesehen sind.

8. Aufsatz nach einem der vorhergehenden Ansprüche, **dadurch gekennzeichnet, dass** an zweiten Bereichen (15, 18) der Seitenwände (7) und/oder der Stirnwände (9) Grifflöcher (21) ausgespart sind.

9. Aufsatz nach einem der vorhergehenden Ansprüche, **dadurch gekennzeichnet, dass** die zweiten Bereiche (18) der Stirnwände (9) eine oder mehrere Aussparungen (23) aufweisen.

10. Aufsatz nach einem der vorhergehenden Ansprüche, **dadurch gekennzeichnet, dass** er aus Kunststoff, bevorzugt faserverstärktem Kunststoff oder Metall, bevorzugt aus nichtrostendem Edelstahl besteht.

11. Aufsatz nach einem der vorhergehenden Ansprüche, **dadurch gekennzeichnet, dass** er einteilig oder zweiteilig ausgeführt ist.

12. Aufsatz nach einem der voranstehenden Ansprüche, **dadurch gekennzeichnet, dass** der Aufsatz mindestens Verriegelungsmittel (35) aufweist, um ein Trauma-Transfer-Board (33) auf dem Aufsatz (1) zu fixieren.

13. Aufsatz nach einem der voranstehenden Ansprüche, **dadurch gekennzeichnet, dass** der Aufsatz (1) mindestens ein Befestigungselement (27) zur Befestigung vom medizinischen Gerätschaften und/oder Flüssigkeitsbehältern aufweist.

14. Aufsatznach einem der voranstehenden Ansprüche, **dadurch gekennzeichnet, dass** der Aufsatz (1) mindestens eine Ablauföffnung aufweist, wobei die Ablauföffnung ausgebildet ist um Flüssigkeiten von der Oberseite des Aufsatzes (1) abzuführen.

15. Aufsatz nach einem der voranstehenden Ansprüche, **dadurch gekennzeichnet, dass** der Aufsatz (1) formstabil ausgebildet ist.

16. Aufsatz nach einem der Ansprüche 1 bis 14, **dadurch gekennzeichnet, dass** der Aufsatz (1) elastisch und/oder flexibel ausgebildet ist.

## Claims

1. Top for a mobile patient bed, a stretcher or a hospital transporter, the top (1) having an upper face and a lower face, and the upper face having at least one trough-shaped recess (3) with a base (5),
**characterized in that**
side walls (7) are formed on the long faces of the top (1), **in that** a first region (13) of the side walls (7) extends upward from the base (5) and delimits the trough-shaped recess (3), **in that** a second region (15) of the side walls (7) projects downward beyond the base (5), and **in that** a clear width (W) between the second regions (15) of the side walls (7) is greater than a width (B) of a patient bed, a hospital transporter (37) and/or a stretcher (41).

2. Top according to claim 1, **characterized in that** end walls (9) are formed on the end faces of the at least one trough-shaped recess (3), **in that** a first region (17) of the end walls (9) extends upward from the base (5) and delimits the trough-shaped recess (3), **in that** a second region (18) of the end walls (9) projects downward beyond the base (3), and **in that** a clear width (L) between the second regions (18) of the end walls (9) is greater than a length (L) of a stretcher (41) or a hospital transporter (37).

3. Top according to claim 1 or 2, **characterized in that** drip edges (19) are formed on the side walls (7) and/or the end walls (9).

4. Top according to any of the preceding claims, **characterized in that** at least two connecting pieces (11) are arranged on the upper face, **in that** the connecting pieces (11) extend between the side walls (7) and are used as a support for a trauma transfer board (33).

5. Top according to claim 4, **characterized in that** locking means (35) for securing a for a trauma transfer board (33) are arranged on the connecting pieces (11).

6. Top according to any of the preceding claims, **characterized in that** fastening means (27) for attaching medical devices are provided on second regions (15, 18) of the side walls (7) and/or the end walls (9).

7. Top according to any of the preceding claims, **characterized in that** rails, hooks and/or clamps for attaching medical devices are provided on second regions (15, 18) of the side walls (7) and/or the end walls (9).

8. Top according to any of the preceding claims, **characterized in that** grip holes (21) are recessed in second regions (15, 18) of the side walls (7) and/or the end walls (9).

9. Top according to any of the preceding claims, **characterized in that** the second regions (18) of the end walls (9) have one or more recesses (23).

10. Top according to any of the preceding claims, **characterized in that** it is made of plastics material, preferably fiber-reinforced plastics material, or metal, preferably stainless steel.

11. Top according to any of the preceding claims, **characterized in that** it is designed as one or two parts.

12. Top according to any of the preceding claims, **characterized in that** the top has at least locking means (35) for securing a trauma transfer board (33) to the top (1).

13. Top according to any of the preceding claims, **characterized in that** the top (1) has at least one fastening element (27) for fastening medical devices and/or liquid containers.

14. Top according to any of the preceding claims, **characterized in that** the top (1) has at least one drain opening, the drain opening being designed to drain liquids from the upper face of the top (1).

15. Top according to any of the preceding claims, **characterized in that** the top (1) is dimensionally stable.

16. Top according to any of claims 1 to 14, **characterized in that** the top (1) is resilient and/or flexible.

## Revendications

1. Partie supérieure pour un lit pour patient mobile, un brancard ou un moyen de transport hospitalier, dans laquelle la partie supérieure (1) présente une face supérieure et une face inférieure, et dans laquelle la face supérieure présente au moins un évidement (3) en forme de cuvette comportant un fond (5),
**caractérisée en ce que**
des parois latérales (7) sont formées sur les faces longitudinales de la partie supérieure (1), **en ce qu'**une première zone (13) des parois latérales (7) s'étend vers le haut à partir du fond (5) et délimite l'évidement (3) en forme de cuvette, **en ce qu'**une seconde zone (15) des parois latérales (7) fait saillie vers le bas au-delà du fond (5), **et en ce qu'**une largeur intérieure (W) entre les secondes zones (15) des parois latérales (7) est supérieure à une largeur (B) d'un lit pour patient, d'un moyen de transport hospitalier (37) et/ou d'un brancard (41).

2. Partie supérieure selon la revendication 1, **caractérisée en ce que** des parois frontales (9) sont formées sur les faces frontales de l'au moins un évidement (3) en forme de cuvette, **en ce qu'**une première zone (17) des parois frontales (9) s'étend vers le haut à partir du fond (5) et délimite l'évidement (3) en forme de cuvette, **en ce qu'**une seconde zone (18) des parois frontales (9) fait saillie vers le bas au-delà du fond (3), **et en ce qu'**une largeur intérieure (L) entre les secondes zones (18) des parois frontales (9) est supérieure à une longueur (L) d'un brancard (41) ou d'un moyen de transport hospitalier (37).

3. Partie supérieure selon la revendication 1 ou 2, **caractérisée en ce que** des bords d'égouttage (19) sont formés sur les parois latérales (7) et/ou les parois frontales (9).

4. Partie supérieure selon l'une des revendications précédentes, **caractérisée en ce qu'**au moins deux entretoises (11) sont disposées sur la face supérieure, **en ce que** les entretoises (11) s'étendent entre les parois latérales (7) et servent de support pour une planche de transfert de patient traumatisé (33).

5. Partie supérieure selon la revendication 4, **caractérisée en ce que** des moyens de verrouillage (35) permettant de fixer une pour une planche de transfert de patient traumatisé (33) sont disposés sur les entretoises (11).

6. Partie supérieure selon l'une des revendications précédentes, **caractérisée en ce que** des moyens de fixation (27) pour la mise en place d'appareils médicaux sont prévus sur des secondes zones (15, 18) des parois latérales (7) et/ou des parois frontales (9).

7. Partie supérieure selon l'une des revendications précédentes, **caractérisée en ce que** des rails, des crochets et/ou des pinces pour la mise en place d'équipements médicaux sont prévus sur des secondes zones (15, 18) des parois latérales (7) et/ou des parois frontales (9).

8. Partie supérieure selon l'une des revendications précédentes, **caractérisée en ce que** des trous de préhension (21) sont ménagés dans des secondes zones (15, 18) des parois latérales (7) et/ou des parois frontales (9).

9. Partie supérieure selon l'une des revendications précédentes, **caractérisée en ce que** les secondes zones (18) des parois frontales (9) présentent un ou plusieurs renfoncements (23).

10. Partie supérieure selon l'une des revendications précédentes, **caractérisée en ce qu'**elle est en matière plastique, de préférence en matière plastique renforcée de fibres ou en métal, de préférence en acier inoxydable.

11. Partie supérieure selon l'une des revendications précédentes, **caractérisée en ce qu'**elle est conçue en une seule pièce ou en deux pièces.

12. Partie supérieure selon l'une des revendications précédentes, **caractérisée en ce que** la partie supérieure présente au moins des moyens de verrouillage (35) pour fixer une planche de transfert de patient traumatisé (33) sur la partie supérieure (1).

13. Partie supérieure selon l'une des revendications précédentes, **caractérisée en ce que** la partie supérieure (1) présente au moins un élément de fixation (27) pour la fixation d'équipements médicaux et/ou de récipients pour liquides.

14. Partie supérieure selon l'une des revendications précédentes, **caractérisée en ce que** la partie supérieure (1) présente au moins une ouverture d'évacuation, dans laquelle l'ouverture d'évacuation est formée pour évacuer des liquides provenant de la face supérieure de la partie supérieure (1).

15. Partie supérieure selon l'une des revendications précédentes, **caractérisée en ce que** la partie supérieure (1) est formée de manière à être indéformable.

16. Partie supérieure selon l'une des revendications 1 à 14, **caractérisée en ce que** la partie supérieure (1) est formée de manière à être élastique et/ou flexible.
